# EUROPÄISCHE PATENTSCHRIFT

(11) **EP 1 005 604 B1**
(45) Veröffentlichungstag und Bekanntmachung des Hinweises auf die Patenterteilung: **31.07.2002**
(21) Anmeldenummer: 98949923.1
(22) Anmeldetag: 20.08.1998
(51) Int. Cl.: F01C 3/08

(54) **DREHKOLBENMASCHINE**
ROTARY PISTON MACHINE
MACHINE A PISTON ROTATIF

(30) Priorität: 21.08.1997 DE 19736397
(43) Veröffentlichungstag der Anmeldung: 07.06.2000
(73) Patentinhaber: Arnold, Felix, 70193 Stuttgart (DE)
(72) Erfinder: Arnold, Felix, 70193 Stuttgart (DE)
(74) Vertreter: Schuster, Gregor, Dipl.-Ing.
(86) Internationale Anmeldenummer: DE9802428
(87) Internationale Veröffentlichungsnummer: WO9910626

(56) Entgegenhaltungen:
- WO-A-93/12325
- US-A- 3 856 440

## Beschreibung

Die Erfindung geht aus von einer Drehkolbenmaschine nach der Gattung des Hauptanspruchs (z.B. WO 93/12325). Bekannt ist eine Drehkolbenmaschine (DE P 42 41 320.6; DE G 92 18 694.7; PCT/DE 92/ 01025) bei denen sämtliche quer zur Laufrichtung die Laufrichtung bildenden Linien von Zykloidenteil und Steuerteil in ihrer Verlängerung durch den Schnittpunkt der Drehachsen gehen. Damit sind Beschränkungen des Expansions- und Kompressionsverhaltens der Arbeitsräume, verbunden, welche der Anpassung der Drehkraftmaschine an verschiedene Arbeitsmedien und Anwendungsbereiche Grenzen setzt.

Demgegenüber hat der erfindungsgemäße Gegenstand mit den kennzeichnenden Merkmalen des Hauptanspruchs den Vorteil, daß das Ansaug- und Ausstoßverhalten der Arbeitsräume durch die Phasenverschiebung gerichtet wird und somit eine unerwünschte Rückströmung oder ein Vermischen von angesaugtem und auszustoßendem Arbeitsmedium verringert wird.

Nach einer weiteren vorteilhaften Ausgestaltung der Erfindung beträgt die Phasenverschiebung vom Innendurchmesser bis zum Außendurchmesser mindestens 360°, so daß mindestens in einer Winkelstellung des ersten oder zweiten Teils der Arbeitsraum von der Umgebung abgeschlossen ist.

Nach einer weiteren vorteilhaften Ausgestaltung der Erfindung sind die Amplituden der die Lauffläche des Zykloidenteils bildenden Zykloiden voneinander verschieden, so daß ein weiterer Freiheitsgrad bei der Gestaltung des Verhaltens der Arbeitsräume hinzugewonnen wird.

Nach einer weiteren vorteilhaften Ausgestaltung der Erfindung werden die Arbeitsräume durch Formschluß zwischen Flanken und Zahnkämmen der einander gegenüberliegenden Zähne der Teile abgetrennt, so daß die Zahnkämme des Steuerteils durch die Differenz der Zähnezahl auf den Flanken der Zähne des Zykloidenteils entlanglaufen und die Rückströmung des Fluids gegen Null geht und außerdem das Steuerteil von den Zykloiden antreibbar ist.

Nach einer weiteren vorteilhaften Ausgestaltung der Erfindung besteht kein Formschluß zwischen den die Lauffläche des Zykloidenteils bildenden Zykloiden und dem Steuerteil, so daß die Maschine auf die Impuls- und Massenkräfte des Arbeitsmediums zurückgehende Eigenschaften einer Strömungsmaschine erhält. Außerdem können empfindliche Medien, deren Eigenschaften durch Quetschen beeinträchtigt werden, als Arbeitsmedium eingesetzt werden.

Nach einer weiteren vorteilhaften Ausgestaltung der Erfindung sind der Steuerkanal für den Eintritt des Arbeitsmediums am Außendurchmesser und der Steuerkanal für den Austritt des Arbeitsmediums am Innendurchmesser der Verzahnung angeordnet, so daß im Turbinen- oder Motorbetrieb, die Impuls-und Massenkräfte des Arbeitsmediums gleichgerichtet mit der Verdrängungsrichtung des Arbeitsraums wirken. Außerdem werden dadurch die Leckageverluste verringert und der Wirkungsgrad verbessert.

Nach einer weiteren vorteilhaften Ausgestaltung der Erfindung sind die Arbeitslagen der Drehachsen der vorhandenen Teile unabhängig voneinander änderbar. Erfindungsgemäß ist es auch denkbar, daß weitere zusätzliche Radpaarungen vorhanden sind, wobei mindestens. eines der Teile rückseitig ebenfalls eine Stirnverzahnung aufweist, die wiederum mit einem weiteren einfach oder doppelt verzahnten rotierenden Teil zusammenwirkt. Voraussetzung ist, daß jenes diese drehenden Teile umschließende Gehäuse zu diesen eine Radialdichtung aufweist. Für den Antrieb und Abtrieb können in bekannter Weise Wellen oder Zahnkränze dienen, die mit den drehenden Teilen verbunden sind, bzw. auf diesen angeordnet sind und mit weiteren Antriebs- oder Abtriebsvorrichtung zusammenwirken. Durch das Verändern der Arbeitslagen der Drehachsen kann erreicht werden, daß die Volumenänderung beim einem Teil der Drehkolbenmaschine gegenüber dem Anderen verzögert erfolgt, oder vorauseilt, sodaß dadurch durch Verbinden der Arbeitsräume eine Stufenarbeit ermöglicht wird, oder aber eine Mischförderung erfolgen kann.

Nach einer vorteilhaften Ausgestaltung der Erfindung ist das Zycloidenteil bzw Steuerteil doppelt vorhanden und zwischen diesen doppelt vorhandenen Teilen das andere Teil als Ring mit beiderseitigem Stirnbesatz bzw. zycloidischen Laufflächen versehen angeordnet, wobei nach einer weiteren Ausgestaltung mindestens zwei, beiderseits des Rings vorhandene Arbeitsräume miteinander verbindbar sind. Hierdurch ergibt sich beispielsweise eine doppelt wirkende Pumpe bzw. eine Kraftmaschine, bei der zwischen zwei absolut synchron rotierenden Zycloidenteilen eine beidseitig verzahntes Steuerteil angeordnet ist, mit ebenfalls einem Zahn Unterschied zu den doppelt vorhandenen Teilen. Dieses Steuerteil kann je nachdem ob es sich um eine Pumpe oder einen Motor handelt, eine Antriebs bzw.Abtriebseinrichtung aufweisen, bzw. der Antrieb und/oder. Abtrieb kann über die doppelt vorhandenen Zycloidenteile erfolgen. Das Gehäuse kann als Stator dienen, in dem unter entsprechendem Arbeitswinkel beide angetriebene Zycloidenteile gelagert sind, zwischen denen frei mitgenommen pro Stitnseite eine Zahndifferenz aufweisend das Steuerteil rotiert.

Nach einer weiteren vorteilhaften Ausgestaltung der Erfindung sind deshalb im Gehäuse bzw im Steuerteil für die Zu- oder Abführung der Arbeitsmedien entsprechende gegebenenfalls während des Rotierens gesteuerte Kanäle vorhanden. Hierdurch werden nicht nur zusätzliche Ventile eingespart, sondern es ist eine Spühlung in Fliehrichtung möglich.

Nach einer weiteren bevorzugten Ausgestaltung der Erfindung ist die radiale Mantelfläche der Teile kugelig ausgebildet, wobei diese Teile auf einer entsprechend kugelig ausgebildeten Innenfläche des Gehäuses radial dichtend geführt sind. Besonders die kugelige Führung ergibt die Möglichkeit der Änderung der Arbeitslage ohne zusätzliche Dichtprobleme. Diese äußere oder innere radial dichtende, kugelige Arbeitsraumwandung kann mit Steuer- oder Zycloidenteil verbunden sein und mit diesem rotieren und zentriert die Teile zueinander.

Eine weitere vorteilhafte Ausgestaltung der Erfindung ist deren Anwendung als Verdichter mit drehzahlunabhängiger Steuerung, insbesondere durch Änderung der Phasenverschiebung der beiden rotierenden Teile zu den Kanälen der Arbeitsmedien. Abgesehen von der vorteilhaften großen Fliehkraftstabilität der bewegten Teile und den geringen Abmessungen bei hoher Maschinenleistung, läßt sich durch die Phasenverschiebung das Verdichtungsverhältnis stufenlos steuern, insbesondere drehzahlunabhängig steuern. Hierdurch ist ein solcher Verdichter zum Aufladen von Brennkraftmaschinen besonders geeignet, da dort hohe Drehzahlen, vor allem sehr unterschiedliche Drehzahlen stattfinden, wobei die Masse des Laders möglichst klein sein sollte, insbesondere die anzutreibende rotierende Massen, und die Leistung unabhängig von der Drehzahl geregelt werden muß. Auf Grund der Möglichkeit des phasenverschobenen Arbeitens mehrerer Arbeitsraumpaare, sowie der ventillosen und in Strömungsrichtung erfolgenden Steuerung (keine Umkehrung der Strömung) und der sehr guten Dichtqualität der Arbeitsräume können die erfindungsgemäßen Verdichter in Druckbereichen eingesetzt werden, in denen bisher nur Kolbenmaschinen verwendbar waren.

Eine weitere vorteilhafte Ausgestaltung der Erfindung ist deren Anwendung auf dem hydrostatischen Gebiet als Pumpe, Motor oder Getriebe. Auch hier wirkt sich das außerordentlich günstige Verhältnis von Baugröße zu Volumenumsatz aus. Die einfache Kinematik, die Drehzahlfestigkeit der Konstruktion und die sehr großen Querschnitte der Spülkanäle machen diese Maschinen auch für höchste Drehzahlen geeignet. Der innere Strömungswiderstand der erfindungsgemäßen Maschine ist extrem niedrig. Bei der Anwendung als Pumpe wirkt sich die hohe Formsteifigkeit der Teile vorteilhaft aus. Auch der Verschleiß wirkt sich lediglich in der Art aus, als eine Art Einschleifen zwischen den beweglichen Teilen stattfindet. Zudem ist die Maschine für höchste Arbeitsdrücke geeignet. Bei der Anwendung als Hydromotor wirken sich die gleichen Vorteile aus, besonders aber die geringen zu beschleunigenden Massen, das gute Anlaufverhalten und der hohe Volumenwirkungsgrad. Bei der Anwendung als hydrostatisches Getriebe wirkt sich besonders vorteilhaft das geringe Bauvolumen aus und die kompakte Verbindbarkeit von Pumpe und Hydromotor.

Eine weitere vorteilhafte Ausgestaltung der Erfindung ist deren Anwendung als Kraftmaschine bzw. Kältemaschine, insbesondere nach dem Stirlingprinzip. Bei letzterem arbeiten die einander zugeordneten Arbeitsräume um 90° Phasenverschoben. Zwei rotierenden Zycloidenteile in Verbindung mit einem rotierenden Steuerteil bilden Kammerpaare, die jeweils um 90° Phasenverschoben zueinander arbeiten. Ein Raum wird mit Wärme beaufschlagt, der andere gekühlt, ein Regenerator ist in das Steuerteil integriert. Gemäß der Gestaltung der Erfindung gibt es keine zwischen Heiß- und Kaltbereich wechselnden Teile. Die Wandungen der kalten und der heißen Arbeitsräume sind voneinander isoliert, obwohl sie sich räumlich nahe sind. Ein extrem auslegbare Verhältnis Konvektionsfläche/Arbeitsraumvolumen ist auf Grund der hohen Formsteifigkeit der arbeitsraumbildenden Teile möglich. Eines der rotierenden Teile kann als Läufer eines Lineargenerators des Sterlingmotors oder eines Linearmotors der Stirlingkältemaschine ausgebildet sein. So ist es möglich, die Maschine hermetisch abzuschließen und für einen sehr hohen Ladungsdruck bei geringen Leckageverlusten des Arbeitsgases auszulegen. Die Phasenverschiebung, die die Leistung des Stirlingmotors bestimmt, ist bei dieser Bauform sehr einfach zu realisieren. In jedem Fall kann bei einer derart ausgestalteten Kältemaschine die transportierte Wärmemenge unabhängig von der Drehzahl reguliert werden.

Weitere Vorteile und vorteilhafte Ausgestaltungen der Erfindung sind der nachfolgenden Beschreibung, der Zeichnung und den Ansprüchen entnehmbar.

Ein Ausführungsbeispiel des Gegenstands der Erfindung ist in der Zeichnung dargestellt und im folgenden näher beschrieben. Es zeigen:
- Fig. 1:: Antriebs- oder Abtriebsteil und Absperrteil in Explosionsdarstellung,
- Fig. 2:: Antriebs- oder Abtriebsteil und Absperrteil in zusammengebautem Zustand mit Gehäuse,
- Fig. 3:: Draufsicht auf eine Zykloidverzahnung mit 4 Zykloiden und einem Spiralwinkel von ca. 170 ° und
- Fig. 4:: Draufsicht auf eine entsprechende Verzahnung des Absperrteils mit 5 Zähnen.

Auf der rechten Seite von Figur 1 sind das Leistungsteil 1 und die Antriebs-oder Abtriebswelle 2 dargestellt. Die im hier nicht dargestellten Gehäuse gelagerte Antriebs- oder Abtriebswelle 2 trägt an ihrem einen Ende das Leistungsteil 1. Das Leistungsteil 1 besteht aus einer Kugelschicht 3, die zur Antriebs- oder Abtriebswelle 2 hin von einer ebenen Grundfläche 4 begrenzt wird während ihre Stirnfläche 5 eine spiralförmige Zykloidverzahnung aufweist. Die Zykloide 6 wird - im Gegensatz zur herkömmlich Konstruktion einer Zykloide - dadurch gebildet, daß ein Kreis auf der Schnittlinie 7 zwischen Kugeloberfläche 8 und Grundfläche 4 abgerollt wird und der die Zykloide 6 beschreibende Punkt dieses Kreises sich stets auf der Kugeloberfläche 8 befindet. Die Zykloide 6 ist die zur Herstellung der Verzahnung erforderliche Leitkurve. Eine gerade Zykloidverzahnung ergibt sich, wenn eine gerade erzeugende Linie um einen festen Punkt auf der Drehachse der Antriebs- oder Abtriebswelle 2 entlang der Leitkurve 6 bewegt wird. Wenn anstelle der geraden erzeugenden Linie eine spiralförmige erzeugende Linie verwendet wird, ergibt sich die erfindungsgemäße spiralförmige Zykloidverzahnung des Leistungsteils.

Das auf der linken Seite von Figur 1 dargestellte Absperrteil 10 weist eine ähnliche Geometrie auf. Eine ebenfalls im nicht dargestellten Gehäuse gelagerte Welle 11 trägt das kugelschichtförmige Absperrteil 10, das zur Welle 11 hin von einer Grundfläche 12 begrenzt wird und deren Außenkontur einer Kugeloberfläche 13 entspricht. Die Stirnfläche 14 des Absperrteils 10 weist eine spiralförmige Verzahnung auf, deren Zähnezahl um eins größer als die Zahl der Zykloiden 6 des Leistungsteils 1 ist. Die Kontur der Zähne entspricht den Tangenten an die Zykloiden 6 während der synchronen Drehung von Leistungsteil 1 und Absperrteil 10. Die Kontur der Zähne kann auch so gewählt werden, daß stets ein bestimmter Abstand zwischen Zykloide und den Zähnen des Absperrteils 10 vorhanden ist. Dann geht die Verdrängermaschine in eine Strömungsmaschine über. Dies ist vorteilhaft, wenn z. B. das Arbeitsmedium durch Quetschung ind den Dichtlinien 9 beschädigt würde oder die Impuls- und Massenkräfte des Arbeitsmediums genutzt werden sollen.
Die Drehachsen von Absperrteil 10 und Leistungsteil 1 stehen in einem Arbeitswinkel 15 zueinander. Es ist für die Erfindung ohne Bedeutung, ob die Zykloidverzahnung wie hier dargestellt auf der Stirnseite des Leistungsteils 1 angeordnet ist und die entsprechende Verzahnung auf dem Absperrteil 10 oder umgekehrt.

In Figur 2 sind Leistungsteil 1 und Absperrteil 10 in ihrer Einbaulage dargestellt. Dabei sind zwei Dichtlinien 9, die in der Zeichung als Berührpunkte dargestellt sind, von Leistungsteil 1 und Absperrteil 10 erkennbar. Absperrteil 10, Leistungsteil 1 und Gehäuse 17 bilden, abhängig von der Zahl der Zykloiden mehrere Arbeitsräume 16 aus, von denen zwei sichtbar sind. Bei der durch die zwei Pfeile angedeuteten Drehrichtung von Leistungsteil 1 und Absperrteil 10 expandieren die Arbeitsräume 16 in dem dargestellten Ausschnitt der Drehbewegung. Entsprechend wird das Volumen des Arbeitsraums auf der nicht dargestellten zweiten Hälfte der Drehung komprimiert. Die Dichtlinien 9 wander, je nach Drehrichtung, von außen nach innen oder umgekehrt und bewirken dadurch die Förderung des Arbeitsmediums bzw. den Antrieb der Abtriebswelle 2. Die nicht dargestellten Steueröffnungen im Gehäuse 17 werden entpsrechend den Prozeßanforderungen bestimmt. So wird im Pumpenbetrieb mit Förderrichtung von innen nach außen die Einlaßöffnung im Gehäuse 17 an den Punkt gelegt, an dem die Dichtlinie 9 sich vom Innendurchmesser der Verzahnung ablöst. Die Außenverzahnung wird an die Strelle des Gehäuses gelegtan dem der Arbeitsraum 16 das gewünschte Volumen hat. Die Leistung der Drehkolbenmaschine kann bei konstanter Drehzahl dadurch geregelt werden, daß das Absperrteil 10 relativ zum Leistungsteil 1 bewegt wird. Dabei bleibt die Drehachse des Absperrteils 10 immer auf einer Kegelfläche, deren Kegelwinkel dem Arbeitswinkel 15 entspricht.

In Figur 3 wird eine vereinfachte Draufsicht auf das Leistungsteil 1 gezeigt. Hierbei sind vier spiralförmige erzeugende Linien 18 eingezeichnet, welche die Konstruktion der spiralförmigen Zykloidverzahnung verdeutlichen sollen. Die erzeugenden Linien 18 sind auf die höchsten Punkte der Zykloiden gelegt. Der Spiralwinkel 19 beträgt im gezeigten Beispiel ca 170°.

In Figur 4 sind die entsprechenden erzeugenden Linien 21 des Absperrteils 10 dargestellt. Durch den Vergleich von Figur 3 und Figur 4 ist einerseits der Unterschied in der Zähnezahl zu erkennen und andererseits kann man auch die Wirkung der spiralförmigen Verzahnung nachvollziehen. Im Gegensatz zu einer geraden Zykloidverzahnung kann ein und derselbe Arbeitsraum in seinem inneren und äußeren Bereich gleichzeitig expandieren und komprimieren. Dadurch ergeben sich erhebliche Gestaltungsmöglichkeiten bzgl. des gewünschten volumetrischen Verhaltens des Arbeitsraums. Wenn der von der spiralförmigen erzeugenden Linie eingeschlossene Spiralwinkel 19 größer als 360 ° ist, dann ist jeder Arbeitsraum 16 bei der Drehung von Leistungsteil 1 und Absperrteil 10 zeitweise allseitig abgeschlossen. Rückströmung des Arbeitsmediums und sonstige Rückwirkungen von Auslaß- auf die Einlaßseite oder umgekehrt sind damit ausgeschlossen.

### Bezugszahlenliste

- 1: Leistungsteil
- 2: Antriebs- oder Abtriebswelle
- 3: Kugelschicht
- 4: Grundfläche des Leistungsteils
- 5: Stirnfläche des Leistungsteils
- 6: Zykloide
- 7: Schnittlinie zwischen Kugeloberfläche und Grundfläche
- 8: Kugeloberfläche
- 9: Dichtlinie zwischen Leistungsteil und Absperrteil
- 10: Absperrteil
- 11: Welle
- 12: Grundfläche des Absperrteils
- 13: Kugeloberfläche
- 14: Stirnfläche des Absperrteils
- 15: Arbeitswinkel
- 16: Arbeitsraum
- 17: Gehäuse
- 18: Erzeugende Linien des Leistungsteils
- 19: Spiralwinkel
- 20: -
- 21: erzeugende Linien des Absperrteils

## Patentansprüche

1. Drehkolbenmaschine, die als Pumpe, Verdichter, Turbine oder Motor arbeitet,
- mit einem, einen Innenraum in Form einer Kugelzone aufweisenden Gehäuse (17), das mindestens je eine Eintritts-und eine Austrittsöffnung aufweist,
- mit einem mit einer im Gehäuse (17) gelagerten mit Antriebs- oder Abtriebsvorrichtung versehenen Welle (2) verbundenen Leistungsteil (1), welches aus einer von einer Stirnfläche (5) und einer Grundfläche (4) begrenzten Kugelschicht (3) besteht, deren Mittelpunkt in der Dreh-Achse der Antriebs- oder Abtriebswelle (2) liegt und deren Durchmesser dem Inneraum des Gehäuses (17) entspricht, deren Grundfläche (4) lotrecht zur Dreh-Achse verläuft und deren Stirnfläche (5) gebildet wird durch die Bewegung einer mit einem Punkt der Dreh-Achse verbundenen geraden erzeugenden Linie entlang einer zykloidischen Leitkurve mit mindestens 2 Zykloiden, wobei das Abrollen des zur Konstruktion der Zykloiden erforderlichen Kreises auf der kreisförmigen Schnittlinie (7) von Grundfläche (4) und Kugelschicht (3) erfolgt und der die Zykloide (6) bildende Punkt des Kreises sich auf der Oberfläche der Kugelschicht (3) bewegt,
- mit einem mit einer im Gehäuse (17) gelagerten Welle (11) verbundenen Absperrteil (10), welches aus einer von einer Stirnfläche (14) und einer Grundfläche (13) begrenzten Kugelschicht besteht, deren Mittelpunkt in der Dreh-Achse der Welle (11) liegt und deren Durchmesser dem Inneraum des Gehäuses (17) entspricht, deren Grundfläche (12) lotrecht zur Achse der Welle (11) verläuft und deren Stirnfläche (14) als kämmend mit dem Leistungsteil (1) zusammenwirkende Verzahnung ausgebildet ist, wobei die Differenz der Zahnzahl des Absperrteils (10) und der Zahl der Zykloiden (6) des Leistungsteils (1) eins beträgt, Leistungsteil (1) und Absperrteil (10) sich synchron um die in einem Arbeitswinkel (15) zueinander angeordneten Dreh-Achsen der Antriebs- oder Abtriebswelle (2) und der Welle (11) drehen und sich zwischen den Zykloiden (6) und den Zähnen des Absperrteils (10) Arbeitsräume bilden, die mit jeder Umdrehung ein durch Zykloiden (6), Zahnform und Arbeitswinkel (15) bestimmtes Maxmimum und Minimum erreichen,
**dadurch gekennzeichnet,**
- **daß** die die Stirnfläche (5) des Leistungsteils (1) erzeugende Linie in einer durch die Drehachse der Antriebs-oder Abtriebswelle (2) verlaufenden Ebene eine gekrümmte Linie ist.

2. Drehkolbenmaschine nach Anspruch 1, **dadurch gekennzeichnet, daß** die die Stirnfläche (5) des Leistungsteils (1) erzeugende Linie eine Spirale ist.

3. Drehkolbenmaschine nach Anspruch 2, **dadurch gekennzeichnet, daß** der Spiralwinkel größer 360° ist.

4. Drehkolbenmaschine nach einem der vorhergehenden Unteransprüche, **dadurch gekennzeichnet, daß** die Arbeitsräume (16) durch Formschluß zwischen Zykloiden (6) und Zähnen der Absperrteils (10) und des Leistungsteils (1) abgetrennt werden.

5. Drehkolbenmaschine nach Anspruch 1 bis 3, **dadurch gekennzeichnet, daß** zwischen den die Lauffläche des Leistungsteils (1) bildenden Zykloiden und dem Absperrteil (10) ein bestimmter Abstand vorhanden ist.

6. Drehkolbenmaschine nach einem der vorhergehenden Ansprüche, **dadurch gekennzeichnet, daß** der Steuerkanal für den Eintritt des Arbeitsmediums am Innendurchmesser der Steuerkanal für den Austritt des Arbeitsmediums am Außendurchmesser der Verzahnung angeordnet ist.

7. Drehkolbenmaschine nach einem der vorhergehenden Ansprüche, **dadurch gekennzeichnet, daß** der Steuerkanal für den Eintritt des Arbeitsmediums am Außendurchmesser der Steuerkanal für den Austritt des Arbeitsmediums am Innendurchmesser der Verzahnung angeordnet ist.

8. Drehkolbenmaschine nach einem der vorhergehenden Ansprüche, **dadurch gekennzeichnet, daß** die Arbeitslage der Drehachsen der vorhandenen rotierenden Teile (1, 10) unabhängig voneinander änderbar wird.

9. Drehkolbenmaschine nach einem der vorhergehenden Ansprüche, **dadurch gekennzeichnet, daß** das Leistungsteil (1) bzw. Absperrteil (10) doppelt vorhanden ist, und zwischen diesen doppelt vorhandenen Teilen das andere Teil (10, 1) als Scheibe mit beiderseitigem Stirnzahnbesatz bzw. zykloidischen Lauflächen versehen angeordnet ist.

10. Drehkolbenmaschine nach Anspruch 9, **dadurch gekennzeichnet, daß** mindestens zwei der beiderseits der Scheibe (1, 10) vorhandenen Arbeitsräume (16) miteinander verbindbar sind.

11. Drehkolbenmaschine nach einem der vorhergehenden Ansprüche **dadurch gekennzeichnet, daß** im Gehäuse (17) bzw. im Absperrteil (10) für die Zu- oder Abführung der Arbeitsmedien entsprechende Kanäle vorhanden sind.

12. Drehkolbenmaschine nach einem der vorhergehenden Ansprüche **dadurch gekennzeichnet, daß** die Kugeloberflächen (8, 13) und auf der kugelig ausgebildeten Innenfläche des Gehäuses (17) radial dichtend geführt ist.

13. Drehkolbenmaschine nach einem der vorhergehenden Ansprüche, **gekennzeichnet durch** die Anwendung als Verdichter mit drehzahlunabhängiger Steuerung, und insbesondere **durch** Verschiebung der Arbeitsphasen der beiden rotierenden Teile zu den Kanälen der Arbeitsmedien.

14. Drehkolbenmaschine nach Anspruch 13, **dadurch gekennzeichnet, daß** zwei von außen angetriebene, im Gehäuse axial gelagerte Leistungsteile (1) und ein dazwischen angeordnetes, beidseitig verzahntes Absperrteil (10) vorhanden sind, und daß die Zahnanordnung auf dem Absperrteil in Drehrichtung auf der einen Seite gegenüber der anderen Seite versetzt ist oder daß auf beiden Seiten unterschiedliche Zahnzahlen vorgesehen sind.

15. Drehkolbenmaschine nach einem der Ansprüche 1 bis 12, **gekennzeichnet durch** die Anwendung auf dem hydrostatischen Gebiet als Pumpe, Motor oder Getriebe.

16. Drehkolbenmaschine nach einem der Ansprüche 1 bis 12, **gekennzeichnet durch** die Anwendung als Kraftmaschine bzw. Kältemaschine, insbesondere nach dem Stirlingprinzip, wobei die einander zugeordneten Arbeitsräume um 90° phasenverschoben zusammenwirken.

## Claims

1. Rotary piston machine operating as a pump, compressor, turbine or motor,
- with a housing (17) having an interior in the form of a spherical zone and at least one inlet and one outlet opening,
- with a power unit (1) connected by means of a shaft (2) mounted in the housing (17) and having a drive or output device, the power unit (1) consisting of a spherical segment (3) limited by a face (5) and a base (4), the mid-point of which lies in the axis of rotation of the drive or output shaft (2) and the diameter of which corresponds to the interior of the housing (17), the base (4) of which runs perpendicular to the axis of rotation and the face (5) of which is formed by the movement of a straight generating line connected with a point of the axis of rotation along a cycloidal directrix with at least 2 cycloids, whereby the unrolling of the circle required for the construction of the cycloids takes place on the circular line of intersection (7) of base (4) and spherical segment (3) and the point of the circle forming the cycloids (6) moves on the surface of the spherical segment (3),
- with a shut-off unit (10) connected by means of a shaft (11) mounted in the housing (17), the shut-off unit (10) consisting of a spherical segment limited by a face (14) and a base (13), the mid-point of which lies in the axis of rotation of the shaft (11) and the diameter of which corresponds to the interior of the housing (17), the base (12) of which runs perpendicular to the axis of the shaft (11) and the face (14) of which is formed as a gear-tooth system engaging with the power unit (1), whereby the difference between the number of teeth of the shut-off unit (10) and the number of cycloids (6) of the power unit (1) is one, the power unit (1) and shut-off unit (10) rotate synchronously around the axes of rotation arranged at an operating angle (15) to each other of the drive or output shaft (2) and the shaft (11) and working spaces are formed between the cycloids (6) and the teeth of the shut-off unit (1) which reach with every revolution a maximum and minimum determined by cycloids (6), tooth form and operating angle (15),
**characterised in that**,
- the line generating the face (5) of the power unit (1) on a plane running through the axis of rotation of the drive or output shaft (2) is a curved line.

2. Rotary piston machine according to claim 1, **characterised in that** the line generating the face (5) of the power unit (1) is a spiral.

3. Rotary piston machine according to claim 2, **characterised in that** the spiral angle is greater than 360°.

4. Rotary piston machine according to one of the previous subsidiary claims, **characterised in that** the working spaces (16) are separated by a clamping mechanism between cycloids (6) and teeth of the shut-off unit (10) and of the power unit (1).

5. Rotary piston machine according to claims 1 to 3, **characterised in that** there is a certain distance between the cycloids forming the contact surface of the power unit (1) and the shut-off unit (10).

6. Rotary piston machine according to one of the previous claims, **characterised in that** the control channel for the entry of the operating medium is arranged on the inside diameter, the control channel for the outlet of the operating medium on the outside diameter of the gear-tooth system.

7. Rotary piston machine according to one of the previous claims, **characterised in that** the control channel for the entry of the operating medium is arranged on the outside diameter, the control channel for the outlet of the operating medium on the inside diameter of the gear-tooth system.

8. Rotary piston machine according to one of the previous claims, **characterised in that** the operating position of the axes of rotation of the existing rotating parts (1, 10) can be altered independently of each other.

9. Rotary piston machine according to one of the previous claims, **characterised in that** the power unit (1) and shut-off unit (10) exist in duplicate, and between these duplicate parts the other part (10, 1) is arranged as a disc with radial tooth configuration or cycloidal contact surfaces on both sides.

10. Rotary piston machine according to claim 9, **characterised in that** at least two of the working spaces (16) on both sides of the disc (1, 10) can be connected with each other.

11. Rotary piston machine according to one of the previous claims, **characterised in that** the corresponding channels for the feeding or removal of the operating medium are present in the housing (17) and shut-off unit (10).

12. Rotary piston machine according to one of the previous claims, **characterised in that** the spherical surfaces (8, 13) on the spherically formed inside face of the housing (17) are radially sealed.

13. Rotary piston machine according to one of the previous claims, **characterised in** application as a compressor with control independent of the number of revolutions per minute, and in particular through displacement of the operating phases of the two rotating parts to the channels of the operating media.

14. Rotary piston machine according to claim 13, **characterised in that** two externally driven power units (1) axially mounted in the housing and a shut-off unit (10) toothed on both sides and arranged between them are present, and that the arrangement of teeth on the shut-off unit in the direction of rotation is offset on the one side compared with the other side or that there are different numbers of teeth on the two sides.

15. Rotary piston machine according to one of claims 1 to 12, **characterised in** application as a pump, motor or gearbox in the hydrostatic field.

16. Rotary piston machine according to one of claims 1 to 12, **characterised in** application as a prime mover or refrigeration machine, in particular according to the Stirling principle, whereby the working spaces arranged interdependently act together with a 90° phase displacement.

## Revendications

1. Machine à piston rotatif, qui travaille comme une pompe, un compresseur, une turbine ou un moteur,
- avec un carter (17) présentant un espace intérieur sous la forme d'une zone sphérique, qui présente au moins une ouverture d'entrée et une ouverture de sortie,
- avec une pièce de puissance (1) reliée à un arbre (2) logé dans le carter (17) et pourvue d'un dispositif d'entraînement ou de sortie, laquelle pièce comprenant une couche sphérique (3) délimitée par une surface frontale (5) et une surface de base (4), dont le centre est situé dans l'axe de rotation de l'arbre d'entraînement ou de l'arbre de sortie (2) et dont le diamètre correspond à l'espace intérieur du carter (17), dont la surface de base (4) est agencée perpendiculairement à l'axe de rotation et dont la surface frontale (5) est formée par le déplacement d'une ligne génératrice droite reliée à un point de l'axe de rotation le long d'une came de guidage cycloïdale avec au moins deux cycloïdes, le déroulement du cercle nécessaire pour la construction des cycloïdes s'effectuant sur la ligne d'intersection circulaire (7) de la surface de base (4) et de la couche sphérique (3) et le point du cercle formant la cycloïde (6) se déplaçant à la surface de la couche sphérique (3),
- avec une pièce d'arrêt (10) reliée à un arbre (11) logé dans le carter (17), laquelle pièce comprenant une couche sphérique limitée par une surface frontale (14) et une surface de base (13), dont le centre est situé dans l'axe de rotation de l'arbre (11) et dont le diamètre correspond à l'espace intérieur du carter (17), dont la surface de base (12) est agencée perpendiculairement à l'axe de l'arbre (11) et dont la surface frontale (14) est conçue comme une denture agissant par engrènement avec la pièce de puissance (1), la différence entre le nombre de dents de la pièce d'arrêt (10) et le nombre des cycloïdes (6) de la pièce de puissance (1) étant un, la pièce de puissance (1) et la pièce d'arrêt (10) tournant de façon synchrone autour des axes de rotation, disposés l'un par rapport à l'autre dans un angle de travail (15), de l'arbre d'entraînement ou de l'arbre de sortie (2) et de l'arbre (11) et des espaces de travail se formant entre les cycloïdes (6) et les dents de la pièce d'arrêt (10), qui atteignent avec chaque rotation un maximum et un minimum déterminés par les cycloïdes (6), la forme de dent et l'angle de travail (15),
**caractérisée**
- **en ce que** la ligne générant la surface frontale (5) de la pièce de puissance (1) dans un plan passant par l'axe de rotation de l'arbre d'entraînement ou de l'arbre de sortie (2) est une ligne courbe.

2. Machine à piston rotatif selon la revendication 1, **caractérisée en ce que** la ligne générant la surface frontale (5) de la pièce de puissance (1) est une spirale.

3. Machine à piston rotatif selon la revendication 2, **caractérisée en ce que** l'angle spiral est supérieur à 360°.

4. Machine à piston rotatif selon l'une quelconque des revendications précédentes, **caractérisée en ce que** les espaces de travail (16) sont séparés par complémentarité de forme entre les cycloïdes (6) et les dents de la pièce d'arrêt (10) et de la pièce de puissance (1).

5. Machine à piston rotatif selon les revendications 1 à 3, **caractérisée en ce qu'**il y a un certain espacement entre les cycloïdes formant la surface de roulement de la pièce de puissance (1) et la pièce d'arrêt (10).

6. Machine à piston rotatif selon l'une quelconque des revendications précédentes, **caractérisée en ce que** le canal de commande pour l'entrée de l'agent de travail est disposé sur le diamètre intérieur et celui pour la sortie de l'agent de travail sur le diamètre extérieur de la denture.

7. Machine à piston rotatif selon l'une quelconque des revendications précédentes, **caractérisée en ce que** le canal de commande pour l'entrée de l'agent de travail est disposé sur le diamètre extérieur et le canal de commande pour la sortie de l'agent de travail sur le diamètre intérieur de la denture.

8. Machine à piston rotatif selon l'une quelconque des revendications précédentes, **caractérisée en ce que** la position de travail des axes de rotation des présentes pièces rotatives (1,10) peut être modifiée indépendamment l'une de l'autre.

9. Machine à piston rotatif selon l'une quelconque des revendications précédentes, **caractérisée en ce que** la pièce de puissance (1) ou la pièce d'arrêt (10) est présente en double exemplaire, et que, entre ces pièces présentes en double, l'autre pièce (10,1) est disposée sous la forme d'un disque avec une denture frontale des deux côtés ou des surfaces de roulement cycloïdales.

10. Machine à piston rotatif selon la revendication 9, **caractérisée en ce qu'**au moins deux des espaces de travail (16) présents des deux côtés du disque (1,10) peuvent être reliés l'un à l'autre.

11. Machine à piston rotatif selon l'une quelconque des revendications précédentes, **caractérisée en ce que** des canaux appropriés pour l'arrivée ou l'évacuation des agents de travail sont présents dans le carter (10) ou dans la pièce d'arrêt (10).

12. Machine à piston rotatif selon l'une quelconque des revendications précédentes, **caractérisée en ce que** les surfaces sphériques (8,13) sont guidées en assurant une étanchéité au plan radial sur la surface interne, conçue de façon sphérique, du carter (17).

13. Machine à piston rotatif selon l'une quelconque des revendications précédentes, **caractérisée par** l'utilisation comme compresseur avec une commande indépendante du régime, et en particulier par le déplacement des phases de travail des deux parties en rotation vers les canaux des agents de travail.

14. Machine à piston rotatif selon la revendication 13, **caractérisée en ce que** deux pièces de puissance (1) entraînées par l'extérieur et logées de façon axiale dans le carter et une pièce d'arrêt (10) intercalée et dentée des deux côtés sont présentes, et **en ce que** l'agencement des dents sur la pièce d'arrêt est décalé dans le sens de rotation sur un côté par rapport à l'autre ou **en ce que** différents nombres de dents sont prévus sur les deux côtés.

15. Machine à piston rotatif selon l'une quelconque des revendications 1 à 12, **caractérisée par** l'utilisation dans le secteur hydrostatique comme pompe, moteur ou transmission.

16. Machine à piston rotatif selon l'une quelconque des revendications 1 à 12, **caractérisée par** l'utilisation comme machine motrice ou machine frigorifique, en particulier selon le principe Stirling, les espaces de travail réciproquement attribués agissant conjointement avec un déphasage de 90°.
